# DEMANDE DE BREVET EUROPEEN

(11) **EP 1 247 924 A1**
(43) Date de publication de la demande: **09.10.2002**
(21) Numéro de dépôt: 01420241.0
(22) Date de dépôt: 26.12.2001
(51) Int. Cl.: E04H 1/12

(54) **Esemble d'elements permettant la construction d'une structure**

(30) Priorité: 02.04.2001 FR 0104459
(71) Demandeur: Action Developpement, 69530 Brignais (FR)
(72) Inventeur: Hohn, Olivier, 78720 Cernay La Ville (FR); Atallah, Serge, 75020 Paris (FR)
(74) Mandataire: Maureau, Philippe

(57) **Abrégé**

Cet ensemble comprend des éléments allongés (1, 2) et des pièces (3 à 7) permettant l'assemblage de ces éléments.

Selon l'invention,
- au moins certains des éléments allongés (1, 2) comprennent des séries de trous (12) aménagés sur leur longueur ; et
- les pièces d'assemblage comprennent des douilles d'assemblage (3), dont chacune présente, à une extrémité, un embout creux (22), conformé pour être encliqueté dans un trou (12) précité d'un élément allongé (1) et pour recevoir une vis de verrouillage (4) à travers lui, cet embout (22) et cette vis de verrouillage (4) étant tels que l'engagement de la vis (4) dans l'embout (22) supprime toute possibilité de déformation de l'embout (22) nécessaire à l'extraction de cet embout (22) hors dudit trou (12) ; chaque douille (3) présente en outre, en dehors dudit embout (22), une forme adaptée à recevoir et à permettre le montage d'une pièce de liaison (5) à un autre élément allongé (2) dudit ensemble.

Ladite structure peut notamment être une structure de stand d'exposition ou une structure d'un meuble, tel qu'un présentoir.

## Description

La présente invention concerne un ensemble d'éléments permettant la construction d'une structure.

Cette structure peut notamment être une structure de stand d'exposition, une structure d'un meuble, tel qu'un présentoir, ou une structure d'agencement de magasin.

Il existe des ensembles d'éléments propres à permettre la construction de telles structures, et comprenant à cet effet des éléments allongés, généralement profilés, et des pièces d'assemblage de ces éléments allongés.

Les ensembles existants ont pour inconvénient de présenter certaines limites quant à leur utilisation. Une limite importante résulte de la relative difficulté de mise en oeuvre des assemblages, ce qui n'est pas sans incidences sur le montage ou le démontage d'une structure. D'autres limites d'utilisation résultent de possibilités restreintes en ce qui concerne les formes de structure qu'il est possible de construire avec les profilés et les pièces d'assemblage existants. En particulier, il est impossible de prévoir une inclinaison angulaire de certains profilés par rapport aux profilés adjacents, alors qu'une telle inclinaison angulaire peut être souhaitée pour toutes sortes de raisons, notamment pour former des parois inclinées ou pour former, sur un présentoir, des logements inclinés de stockage de documents à présenter, ou encore pour former une structure décorative avec un minimum de rainures, donc légère.

La présente invention vise à remédier à ces différents inconvénients.

Son objectif principal est donc de fournir un ensemble d'éléments dans lequel les assemblages des éléments allongés sont faciles à réaliser tout en étant parfaitement solides.

Un autre objectif de l'invention est de fournir un ensemble d'éléments présentant des possibilités étendues d'utilisation en ce qui concerne en particulier la mise en place d'éléments allongés inclinés angulairement par rapport à des éléments allongés adjacents.

Un objectif supplémentaire de l'invention est de fournir un ensemble d'éléments dont les éléments ont un aspect visuel agréable.

L'ensemble d'éléments concerné comprend, de manière connue en soi, des éléments allongés et des pièces permettant l'assemblage de ces éléments allongés.

Selon l'invention,
- au moins certains des éléments allongés comprennent des séries de trous aménagés sur leur longueur ; et
- les pièces d'assemblage comprennent des douilles d'assemblage, dont chacune présente, à une extrémité, un embout creux, conformé pour être encliqueté dans un trou précité d'un élément allongé et pour recevoir une vis de verrouillage à travers lui, cet embout et cette vis de verrouillage étant tels que l'engagement de la vis dans l'embout supprime toute possibilité de déformation de l'embout nécessaire à l'extraction de cet embout hors dudit trou ; chaque douille présente en outre, en dehors dudit embout, une forme adaptée à recevoir et à permettre le montage d'une pièce de liaison à un autre élément allongé dudit ensemble.

Ladite vis de verrouillage peut recevoir un écrou.

L'assemblage de deux éléments de l'ensemble selon l'invention est ainsi réalisé (i) en mettant en place, sur un élément allongé comprenant lesdits trous, le nombre requis de douilles d'assemblage, par encliquetage de l'embout de chaque douille dans le trou concerné, (ii) en mettant en place ladite vis de verrouillage au travers de chaque douille, puis (iii) en réalisant la mise en place sur la douille de ladite pièce de liaison.

Avantageusement,
- chaque élément allongé présentant des trous comprend deux séries de trous parallèles, aménagées à distance l'une de l'autre ; et
- chaque pièce de liaison est conformée pour pouvoir être assemblée à au moins deux douilles, dont une est placée au niveau d'un trou de l'une de ces séries de trous et dont l'autre est placée au niveau d'un trou de l'autre de ces séries de trous.

L'assemblage de la pièce de liaison sur au moins deux douilles distantes l'une de l'autre permet l'obtention d'un assemblage solide, adapté à la construction de structures solides.

Avantageusement,
- chaque pièce de liaison comprend des moyens d'assemblage et de calage ; et
- l'ensemble d'éléments comprend au moins une pièce d'indexation destinée à être montée entre ladite pièce de liaison et ledit autre élément allongé, cette pièce d'indexation présentant des moyens d'assemblage et de calage propres à coopérer avec ceux de la pièce de liaison.

Cette pièce d'indexation permet ainsi d'assembler un élément allongé à un autre élément allongé selon différentes positions angulaires possibles de cet autre élément allongé par rapport au premier élément allongé. La structure construite à l'aide des éléments de l'ensemble ainsi constitué peut dès lors inclure de tels éléments allongés inclinés angulairement, ou des panneaux inclinés reliés à ces éléments allongés.

De préférence, l'ensemble d'éléments selon l'invention comprend deux types de pièces de liaison, à savoir :
- au moins une pièce de liaison d'un premier type, en forme de "X", comprenant quatre branches et une partie centrale, une pièce de ce premier type étant destinée à être mise en place sur deux paires de douilles placées chacune dans des trous d'une série de trous ; et
- au moins une pièce de liaison d'un second type, de forme allongée, comprenant deux branches et une partie centrale alignées, une pièce de ce second type étant destinée à être mise en place sur deux douilles placées chacune dans un trou d'une série de trous.

Ces deux types de pièces de liaison permettent d'adapter la résistance de l'assemblage (sur deux ou sur quatre douilles) selon les besoins.

Selon une forme de réalisation préférée de l'invention,
- au moins certains desdits éléments allongés présentent des rainures en contre-dépouille, débouchant dans les faces latérales de ces éléments, et
- l'ensemble d'éléments comprend des pièces d'assemblage pouvant être engagées par coulissement dans ces rainures en contre-dépouille, chacune de ces pièces d'assemblage étant pourvue de moyens d'assemblage à l'extrémité d'un autre élément allongé.

Ces pièces d'assemblage permettent de relier facilement des éléments allongés entre eux.

Avantageusement,
- au moins certains desdits éléments allongés présentent, au niveau d'au moins une de leurs extrémités, deux logements latéraux, et
- l'ensemble d'éléments comprend des piétements de support de ces éléments allongés, chacun de ces piétements comprenant deux tiges et
au moins une traverse de jonction de ces tiges, ces tiges étant destinées à être engagées dans lesdits logements d'un élément allongé pour former le piétement de cet élément allongé.

Pour sa bonne compréhension, l'invention est à nouveau décrite ci-dessous en référence au dessin schématique annexé représentant, à titre d'exemple non limitatif, une forme de réalisation préférée de différents éléments et pièces de l'ensemble d'éléments qu'elle concerne.
La figure 1 est une vue en coupe de différents éléments qu'il comprend, avant assemblage ;
la figure 2 est une vue de ces mêmes éléments après assemblage ;
la figure 3 est une vue de ces mêmes éléments après assemblage, selon un angle différent de 90° par rapport à la vue selon la figure 2 ;
la figure 4 est une vue de côté et à échelle agrandie d'une douille qu'il comprend ;
la figure 5 est une vue de cette douille en coupe longitudinale ;
la figure 6 est une vue similaire à la figure 1 de différents éléments que comprend ledit ensemble d'éléments, certains de ces éléments étant identiques à ceux montrés sur la figure 1 et d'autres étant différents ;
la figure 7 et une vue similaire à la figure 3 des éléments selon la figure 6 ;
la figure 8 est une vue d'autres éléments que comprend cet ensemble, et
la figure 9 est une vue en coupe partielle d'un piétement utilisable avec des éléments allongés que comprend cet ensemble.

Les figures 1 à 3 représentent un élément allongé 1, un élément allongé 2 et des pièces 3 à 7 permettant d'assembler les éléments 1 et 2 l'un à l'autre.

L'ensemble comprend plusieurs éléments 1 et 2 et autant de pièces 3 à 7 nécessaires à l'assemblage de ces éléments, et permet notamment la construction d'une structure de stand d'exposition ou de meuble tel qu'un présentoir.

L'élément 1 est profilé et présente, en section transversale, une partie centrale amincie 10 et deux parties latérales renflées 11.

Chaque partie latérale renflée 11 est percée d'une série de trous 12 aménagée sur la longueur de l'élément 1. Ces trous 12 sont régulièrement espacés, et les trous 12 d'une série sont aménagés à la même hauteur, dans le sens transversal, que les trous 12 de l'autre série, ainsi que cela apparaît sur la figure 3.

Les parties latérales renflées 11 délimitent des logements 13 et présentent des nervures intérieures conférant des formes carrées à ces logements 13. Sur les côtés extérieurs de l'élément 1, ces parties latérales renflées 11 sont prolongées par des nervures 15 délimitant des rainures 16 en contre-dépouille, ces rainures 16 étant destinées à permettre le montage de panneaux ou de divers autres objets sur l'élément 1**.**

L'élément **1** présente également des rainures 17 en contre-dépouille, aménagées au niveau des zones de jonction entre sa partie 10 et ses parties 11. Il existe ainsi deux rainures 17 sur chacune des faces principales de l'élément 1.

L'élément 2 est identique à l'élément 1 sinon qu'il ne comprend pas obligatoirement les séries de trous 12 précitées.

Lesdites pièces d'assemblage comprennent quatre douilles 3, quatre vis de verrouillage 4, une pièce de liaison 5, une pièce d'indexation 6, et une pièce 7 de montage de l'élément 2.

Une douille 3 est plus particulièrement visible sur les figures 4 et 5. Elle comprend un corps 20, une paroi transversale 21 et un embout 22, et est percée axialement par un alésage 23 débouchant dans ses extrémités.

Le corps 20 présente une forme cylindrique et comprend une gorge 25. L'alésage 23 est taraudé au niveau de ce corps 20.

La paroi 21 présente, du côté de l'embout 22, une forme courbe adaptée à une prise d'appui de la douille 3 contre l'élément 1 au voisinage d'un trou 12.

L'embout 22 présente une base 26 de diamètre légèrement inférieur à celui d'un trou 12, une paroi intermédiaire renflée 27, présentant un diamètre extérieur supérieur à celui d'un trou 12, et une portion d'extrémité libre amincie, de diamètre inférieur au diamètre d'un trou 12. Cet embout 22 présente en outre quatre saignées 28 aménagées axialement, disposées à 90 degrés les unes des autres. Ces saignées 28 délimitent ainsi quatre dents indépendantes 29 et créent des espaces entre ces dents 29. Ces espaces sont tels qu'ils permettent une mobilité des dents 29 dans le sens radial par rapport à la douille 3, par déformation du matériau constituant cette douille. Cette mobilité se fait entre une position radialement intérieure, dans laquelle les dents 29 sont déformées, qui permet l'engagement de l'embout 22 dans un trou 12, et une position radialement extérieure, de non-déformation, représentée sur les figures 4 et 5, permettant une rétention de l'embout 22 dans un trou 12.

Cet embout 22 permet ainsi le montage d'une douille 3 sur l'élément 1, par encliquetage de cet embout 22 dans ce trou 12.

Il apparaît également sur la figure 5 que l'embout 22 présente une paroi interne conique 30 réalisant un amincissement du diamètre de l'alésage 23 au niveau desdites dents 29.

Les vis de verrouillage 4 présentent des têtes filetées 35 permettant leur vissage dans les alésages 23 des douilles 3, et des extrémités coniques 36 venant porter contre les parois 30 des embouts 22 lors de l'assemblage, comme le montre la figure 2. Ces extrémités coniques 36 permettent ainsi le verrouillage des dents 29 dans leur position radialement extérieure, ce qui assure un montage résistant des douilles 3 sur l'élément 1.

La pièce 5 présente une forme en "X". Elle comprend, au niveau des extrémités libres de ses branches 40, des parties latérales cylindriques 41 dans lesquelles sont aménagés des logements 42 et dans lesquelles sont percés, perpendiculairement à ces parties latérales cylindriques 41, des trous taraudés, non visibles sur les figures. Comme le montrent les figures 2 et 3, les logements 42 sont tels que lesdites parties latérales cylindriques 41 peuvent être engagées sur quatre douilles 3 montées sur l'élément 1. Des vis d'assemblage peuvent ensuite être mises en place au travers desdits trous taraudés pour assurer le montage de la pièce 5 sur les douilles 3, ces vis prenant appui sur les douilles 3 au niveau des gorges 25 de celles-ci.

Les trous 12, les douilles 3, les vis 4 et ces vis d'assemblage permettent de réaliser simplement et rapidement un montage résistant d'une pièce 5 sur un élément 1, en plusieurs remplacement sur la longueur de cet élément 1.

La pièce 5 comprend en outre un trou taraudé 45 aménagé au centre de la zone 46 de raccordement des branches 40, et quatre trous 47 non taraudés, aménagés au niveau de la base de ces branches 40. Ces quatre trous 47 sont situés sur un cercle centré sur l'axe du trou 45.

La pièce d'indexation 6 présente une forme générale cylindrique et comprend huit plots 50, un trou lamé central 51 et une rainure diamétrale 52.

Les huit plots 50 font saillie de l'une des faces axiales de la pièce 6. Ils sont régulièrement répartis sur un cercle centré sur l'axe du trou 51, ce cercle ayant un diamètre identique à celui sur lequel sont situés les trous 47.

Le trou 51 peut recevoir une vis d'assemblage 55, pouvant être également engagée dans le trou 45.

La rainure 52 est aménagée à partir de la face axiale de la pièce 6 opposée à celle sur laquelle se trouvent les plots 50 ; l'une des parois qui délimitent cette rainure 52 comprend un trou taraudé 56 pour l'assemblage de cette pièce 6 à la pièce 7.

Ainsi que cela apparaît sur la figure 3, la pièce 6 est destinée à être assemblée à la pièce 5 avec le trou 51 venant en regard du trou 45. Quatre des plots 50 peuvent alors être engagés au travers des trous 47, les quatre autres plots venant se placer entre les branches 40.

Grâce à ces quatre trous 47 et à ces huit plots 50, il est possible de placer la pièce 6, et donc l'élément 2, selon huit positions angulaires différentes par rapport à l'élément 1 dont deux sont représentées sur la figure 3. Après orientation adéquate de la pièce 6, la vis 55 est engagée au travers des trous 51 et 45.

La pièce 7 présente une paroi 60, deux plots 61 et un plot 62.

La paroi 60 a un contour correspondant sensiblement au contour de l'élément 2 en section transversale.

Les deux plots 61 présentent des dimensions légèrement inférieures à celles des logements et comprennent des gorges 63. Ils sont destinés à être engagés dans les logements 13 et à être retenus dans ceux-ci au moyen de vis de serrage 64 engagées au travers de la paroi de l'élément 2.

Le plot 62 présente des dimensions telles qu'il est propre à être engagé sans jeu dans la rainure 52 et à être retenu dans celle-ci par la mise en place d'une vis dans le trou 56.

Les figures 6 et 7 représentent un élément 1, des douilles 3, des vis 4 et une pièce 6 identiques à ceux montrés sur les figures 1 à 3. L'élément 2 et les pièces 5 et 7 sont quant à eux légèrement différents de ceux montrés sur les figures 1 à 3, bien que basés sur les mêmes principes.

Pour l'ensemble de ces éléments, les parties déjà décrites qui se retrouvent à l'identique ou de manière similaire sont désignées par les mêmes références numériques.

Dans le cas des éléments montrés par ces figures 6 et 7, la pièce 5 ne comprend que deux branches 40 alignées et ne comprend donc que deux trous 47. Elle permet néanmoins la même indexation de la pièce 6 que la pièce 5 déjà décrite.

Le montage de cette pièce 5 sur seulement deux douilles 3 la destine à l'assemblage d'un élément 2 de plus petites dimensions que l'élément 2 déjà décrit. La section transversale de l'élément 2 utilisé dans le cas des figures 6 et 7 est visible sur la figure 7.

La pièce 7 présente quant à elle une paroi 60 ayant un contour correspondant à la section transversale de cet élément 2 et un plot d'assemblage 61 unique, reçu dans un logement correspondant que délimite l'élément 2, identique aux logements 13 précités.

La figure 8 montre que l'ensemble d'éléments comprend également une pièce profilée d'assemblage 70 présentant deux nervures 71 recourbées, de même forme, mais de dimensions légèrement inférieures, que les rainures 17 et de même espacement que ces rainures 17. Ces nervures 71 peuvent ainsi être engagées dans ces rainures 17 par coulissement, à partir de l'une des extrémités d'un élément 1 ou d'un élément 2 selon les figures 1 à 3.

Cette pièce 70 comprend également un logement médian 72 en contre-dépouille pouvant recevoir une pince d'assemblage à un élément 2, notamment l'élément 2 montré sur les figures 6 et 7, pour réaliser un soutien d'un élément 1 en un emplacement donné de la longueur de cet élément 1. La pince d'assemblage précitée peut notamment être celle décrite dans le brevet français n° 93-11878.

La figure 9 montre un piétement 80 comprenant trois plaquettes 81, trois entretoises cylindriques 82, deux tiges 83 à alésages borgnes taraudés 84 et deux vis 85. Ces vis 85 peuvent être engagées au travers de trous que comprennent les plaquettes 81 et entretoises 82, puis être vissées au travers desdits alésages 84.

Les deux tiges 83 sont destinées à être engagées dans les logements 13 d'un élément 1 ou 2, ce dernier venant reposer directement sur la plaquette 81 supérieure du piétement 80.

Grâce à ces logements 13 et à ces tiges 83, un piétement 80 peut être adapté de manière simple, facile et rapide sur la base d'un élément 1 ou 2.

Ainsi qu'il apparaît de ce qui précède, l'invention fournit un ensemble d'éléments présentant des avantages substantiels par rapport aux ensembles homologues de la technique antérieure. Notamment, les assemblages des éléments allongés sont faciles à réaliser tout en étant parfaitement solides, des éléments allongés 2 peuvent être inclinés angulairement par rapport à des éléments allongés 1 adjacents, et les éléments ont un aspect visuel agréable.

Il va de soi que l'invention n'est pas limitée à la forme de réalisation décrite ci-dessus à titre d'exemple mais qu'elle en embrasse au contraire toutes les variantes de réalisation entrant dans le champ de protection défini par les revendications ci-annexées.

## Revendications

1. Ensemble d'éléments permettant la construction d'une structure, comprenant des éléments allongés (1, 2) et des pièces (3 à 7) permettant l'assemblage de ces éléments allongés (1, 2) ;
ensemble d'éléments **caractérisé en ce que** :
- au moins certains des éléments allongés (1, 2) comprennent des séries de trous (12) aménagés sur leur longueur ; et
- les pièces d'assemblage comprennent des douilles d'assemblage (3), dont chacune présente, à une extrémité, un embout creux (22), conformé pour être encliqueté dans un trou (12) précité d'un élément allongé (1) et pour recevoir une vis de verrouillage (4) à travers lui, cet embout (22) et cette vis de verrouillage (4) étant tels que l'engagement de la vis (4) dans l'embout (22) supprime toute possibilité de déformation de l'embout (22) nécessaire à l'extraction de cet embout (22) hors dudit trou (12) ; chaque douille (3) présente en outre, en dehors dudit embout (22), une forme adaptée à recevoir et à permettre le montage d'une pièce de liaison (5) à un autre élément allongé (2) dudit ensemble.

2. Ensemble d'éléments selon la revendication 1, **caractérisé en ce que** ladite vis de verrouillage (4) reçoit un écrou.

3. Ensemble d'éléments selon la revendication 1 ou la revendication 2, **caractérisé en ce que** :
- chaque élément allongé (1) présentant des trous comprend deux séries de trous (12) parallèles, aménagées à distance l'une de l'autre ; et
- chaque pièce de liaison (5) est conformée pour pouvoir être assemblée à au moins deux douilles (3), dont une est placée au niveau d'un trou (12) de l'une de ces séries de trous et dont l'autre est placée au niveau d'un trou (12) de l'autre de ces séries de trous.

4. Ensemble d'éléments selon l'une des revendications 1 à 3, **caractérisé en ce que** :
- chaque pièce de liaison (5) comprend des moyens d'assemblage et de calage (45, 47) ; et
- l'ensemble d'éléments comprend au moins une pièce d'indexation (6) destinée à être montée entre ladite pièce de liaison (5) et ledit autre élément allongé (2), cette pièce d'indexation (6) présentant des moyens d'assemblage et de calage (51, 50) propres à coopérer avec ceux de la pièce de liaison (5).

5. Ensemble d'éléments selon la revendication 3 ou la revendication 4, **caractérisé en ce qu'**il comprend deux types de pièces de liaison (5), à savoir :
- au moins une pièce de liaison (5) d'un premier type, en forme de "X", comprenant quatre branches (40) et une partie centrale (46), une pièce (5) de ce premier type étant destinée à être mise en place sur deux paires de douilles (3) placées chacune dans des trous (12) d'une série de trous ; et
- au moins une pièce de liaison (5) d'un second type, de forme allongée, comprenant deux branches (40) alignées, une pièce (5) de ce second type étant destinée à être mise en place sur deux douilles (3) placées chacune dans un trou (12) d'une série de trous.

6. Ensemble d'éléments selon l'une des revendications 1 à 5, **caractérisé en ce que** :
- au moins certains desdits éléments allongés (1, 2) présentent des rainures (17) en contre-dépouille, débouchant dans les faces latérales de ces éléments (1, 2), et
- l'ensemble d'éléments comprend des pièces d'assemblage (70) pouvant être engagées par coulissement dans ces rainures (17) en contre-dépouille, chacune de ces pièces d'assemblage (70) étant pourvue de moyens d'assemblage (72) à l'extrémité d'un autre élément allongé (2).

7. Ensemble d'éléments selon l'une des revendications 1 à 6, **caractérisé**
- **en ce qu'**au moins certains desdits éléments allongés (1, 2) présentent, au niveau d'au moins une de leurs extrémités, deux logements latéraux (13), et
- **en ce qu'**il comprend des piétements (80) de support de ces éléments allongés (1, 2), chacun de ces piétements comprenant deux tiges (83) et au moins une traverse (81) de jonction de ces tiges (83), ces tiges (83) étant destinées à être engagées dans lesdits logements (13) d'un élément allongé (1, 2) pour former le piétement de cet élément allongé (1, 2).
